# EUROPÄISCHE PATENTSCHRIFT

(11) **EP 0 904 459 B1**
(45) Veröffentlichungstag und Bekanntmachung des Hinweises auf die Patenterteilung: **16.08.2001**
(21) Anmeldenummer: 97925070.1
(22) Anmeldetag: 10.06.1997
(51) Int. Cl.: E01B 7/22

(54) **VORRICHTUNG ZUM UMSTELLEN VON WEICHENZUNGEN**
SWITCHING DEVICE FOR SWITCH TONGUES
DISPOSITIF DE COMMUTATION DE LAMES D'AIGUILLE

(30) Priorität: 11.06.1996 DE 19623295
(43) Veröffentlichungstag der Anmeldung: 31.03.1999
(73) Patentinhaber: Schwihag Gesellschaft für Eisenbahnoberbau mbH, CH-8274 Tägerwilen (CH)
(72) Erfinder: HEIM, Armin, CH-8280 Kreuzlingen (CH)
(74) Vertreter: Valentin, Ekkehard, Dipl.-Ing.
(86) Internationale Anmeldenummer: EP9703003
(87) Internationale Veröffentlichungsnummer: WO9747813

(56) Entgegenhaltungen:
- EP-A- 0 162 038
- DE-A- 2 140 892
- DE-A- 4 315 200

## Beschreibung

Die Erfindung betrifft eine Vorrichtung in einer Weiche, die auf einer Bewegungsvorrichtung angeordnete Federn zum Andrücken einer Zunge an eine Backenschiene und gleichzeitigem Abziehen der anderen Zunge von einer gegenüberliegenden Backenschiene umfaßt.

Bei höheren Geschwindigkeiten in Weichen von Gleisen mit Durchschnittsgeschwindigkeiten von 160 km/h, insbesondere aber auch in Weichen von Hochgeschwindigkeitsstrecken bis 250 km/h im geraden Strang, ist es erforderlich, daß die jeweilige an einer Backenschiene anliegende Zunge eine einwandfreie Kontaktanlage sowohl im Anschlagbereich der Zunge als auch an den nachfolgenden Stützknaggen aufweist. Dies ist sehr wichtig, um einer Bewegung beim Befahren unter Belastung der nicht an ihren Stützelementen anliegenden Zungenbereiche, was praktisch einer Spurverengung gleichkommt, vorzubeugen. Deshalb ist es zur Vermeidung einer Spurverengung erforderlich, daß vor dem Befahren alle Zungenbereiche an den Stützelementen anliegen. Bei der anderen Zunge, nämlich der von der Backenschiene abliegenden Zunge, sollte der Abstand zwischen abliegender Zunge und der dazugehörigen Backenschiene nicht weniger als 58 mm betragen.

Die Ursache für ein häufiges Nichteinhalten eines Mindestabstandes von 58 mm bzw. das Anliegen der Zunge auf ihrer gesamten Länge, ist ein sogenanntes "Hängenbleiben" der Zunge beim Umstellen, hervorgerufen durch hohe Reibungskräfte, aber auch eventuell auftretende plastische Horizontalverformungen.

Um die beiden Mängel, zum einen das Nichtanliegen der zu befahrenden Zunge und zum andern der nicht weit genug öffnenden Rille bzw. eines nicht ausreichenden Abstandes der von der Backenschiene abliegenden Zunge, zu beheben, werden im Bereich der engsten Rille, das ist meistens im Bereich der vollen Kopfbreite der Zunge, sogenannte Klammermittelverschlüsse bzw. Gabelmittelverschlüsse eingebaut. Damit läßt sich erreichen, daß sowohl die zu befahrende Zunge überall an den dafür vorgesehenen Abstützbereichen anliegt als auch zwischen Backenschiene und abliegender Zunge die Mindestdurchfahrrille nicht unterschritten wird.

Ein solcher Klammermittel- bzw. Klammerspitzenverschluß ist durch die DE-B-21 40 892 bekanntgeworden. Bei diesem befindet sich zwischen jeweils zwei ortsfesten Flügelschienen eine beweglich gelagerte Herzstückspitze - bzw. Backenschiene -, der zu beiden Seiten ein Schlitten zugeordnet ist, die auf einem plattenförmigen Verschlußrahmen aufliegen. Auf jedem Schlitten sind Verschlußstücke montiert, zwischen denen jeweils Verschlußklammern und eine Schieberstange verlaufen, die zum Einrasten der Köpfe der Verschlußklammern Aussparungen besitzt. An dem - stationären - Verschlußrahmen sind auf der in Bezug auf die Schlitten gegenüberliegenden Seite des Herzstückes Druckfedern vorgesehen, die über aus den Federgehäusen herausragende Bolzen mit dem Schlitten gekoppelt sind. Die Druckfedern sind hier folglich nur mittelbar auf einer Bewegungsvorrichtung angeodnet, nämlich über die Bolzen-Ankopplung mit den Schlitten verbunden.

Bei den Klammermittelverschlüssen wird die anliegende Zunge durch die Klammer mit der Backenschiene verklammert, während beim Gabelmittelverschluß die anliegende Zunge nur mit einer bestimmten Kraft an die Backenschiene gepreßt und die abliegende Zunge auf eine Rillenweite von 58 mm aufgezogen wird.

Bei den bisherigen, meist älteren Stellwerken ist zur Verstellung der Zunge nur ein Antrieb mit Zungenprüfern an der Zungenspitze vorgesehen. Um die hinter der Zungenspitze liegenden Bereiche vor dem Befahren der anliegenden Zunge zum Kontakt zu bringen und die abliegende Zunge weit genug von der Backenschiene abzuziehen, werden die Klammermittel- und Gabelmittelverschlüsse unter Zuhilfenahme von Antriebsgestängen, welche von einem Zungenspitzenmotor verstellt werden, entsprechend positioniert. Dieses Antriebsgestänge respektive Übertragungsgestänge, das vor den Köpfen von Schwellen angeordnet ist, macht das zur Erhöhung der Lagestabilität notwendige Verdichten des Schotters vor Kopf der Schwelle praktisch unmöglich. Dadurch wird die Lagestabilität der Schwelle herabgesetzt, was zu Gleisverwerfungen und meistens zu erhöhtem Unterhaltungsaufwand führt.

Das Problem des bisherigen Handstopfens von außen der beiden Schwellenfachschwellen mit Antriebs- oder auch Zungenprüfgestänge ist durch den Einsatz von Kastenschwellen sowohl für Weichen auf Holzschwellen als auch für Weichen auf Betonschwellen weitestgehend behoben worden. Allerdings bringt auch hier das Antriebsgestänge vom Zungenspitzenmotor zum ersten Klammer- oder auch Gabelmittelverschluß die schon erwähnten größeren Nachteile mit sich.

Weiterhin sind im Stand der Technik zur Verstellung der Zungen in Weichen sogenannte Federwippen bekannt. Diese sind im Schwellenfach angeordnet, d.h., daß die beiden Schwellen eines Schwellenfaches nur einseitig und durch Handstopfen stopfbar sind. Von der Innenseite der beiden Schwellen eines Schwellenfaches her ist weder ein maschinelles noch ein Stopfen von Hand möglich. Die bekannten Federwippen haben weiterhin den Nachteil, daß sie nur eine bzw. maximal zwei Federn aufweisen. Bei einem Bruch der einzigen Feder ist die Federwippe vollkommen funktionsunfähig. Ähnlich verhält es sich bei zwei vorhandenen Federn und dem Bruch einer Feder, da die einzig verbleibende Feder die benötigte Kraft zur Umstellung der Zungen nicht mehr aufbringen kann. Beide Federwippentypen sind bei einem Bruch einer Feder also nicht mehr funktionsfähig und müssen kosten- bzw. zeitaufwendig repariert oder ausgetauscht werden. Des weiteren weist das Antriebsgestänge für den Gabelmittelverschluß Mängel auf, die in erster Linie durch temperaturbedingte Längenänderungen des Antriebsgestänges bei niedrigen bzw. hohen Temperaturen hervorgerufen werden.

Der Erfindung liegt die Aufgabe zugrunde, eine gattungsgemäße Vorrichtung zum Umstellen von Zungen in Weichen ohne die eingangs erwähnten Nachteile und mit weniger Aufwand zu schaffen.

Diese Aufgabe wird erfindungsgemäß dadurch gelöst, daß die Bewegungsvorrichtung als ausschließlich zwischen den Backenschienen/Zungen der Weiche angeordnete, mindestens vier einstellbare Federpakete aufweisende Federwippe ausgebildet ist und die Federpakete um eine horizontale Achse drehbar, in entgegengesetzte Betriebsstellungen umschlagend gelagert sind. Die vier Federpakete können je nach Voreinstellung der Federn horizontal eine Druckkraft von 4 x 400 N = 1.600 N erzeugen. Dadurch wird ermöglicht, daß die an einer Backenschiene anliegende Zunge sicher angedrückt und die abliegende Zunge weit genug von einer Backenschiene abgezogen wird. Hierbei wird die erforderliche Mindestrillenweite von 58 mm exakt eingehalten, so daß der Radrücken eines Rades ohne anzufahren, was insbesondere bei hohen Geschwindigkeiten wichtig ist, diesen Rillenbereich passieren kann. Aufgrund der von den vier Federpaketen aufgebrachten hohen Druckkräfte - es besteht auch die Möglichkeit die Bewegungsvorrichtung mit sechs Federpaketen auszustatten - können Gabelmittel- und Klammermittelverschlüsse entfallen.

Eine bevorzugte Ausgestaltung der Erfindung sieht vor, daß die Bewegungsvorrichtung als Federwippe ausgebildet ist und in ihrer Mitte ein Tandemfederpaket sowie an ihren linken und rechten Enden jeweils ein Federpaket aufweist. Jedes Federpaket besteht aus einem Federtopf, der die eigentliche, auf einer Druckstange angeordnete Feder aufnimmt. Die Federwippe ist V-förmig ausgebildet. In ihrer Mitte befinden sich zwei nebeneinanderliegende Federpakete; vor allem die Tandemanordnung gewährleistet, daß bei einem Bruch einer der nebeneinanderliegenden Federn die Federwippe weiterhin funktionsfähig bleibt. Die weiterhin an den äußeren Enden der Federwippe angelenkten Federpakete dienen vorrangig zur Erhöhung der aufzubringenden Kräfte. Die Federtöpfe der Federpakete sind vorteilhaft in einem Tragrahmen gelagert, weil sich dieser in einfacher Weise mit einer Schwelle fest verbinden läßt. Die äußeren Enden der Federwippe sind über Schieberstangen mit den Zungen der Weichen verbunden. Die Federwippe wird durch die Bewegung der Zunge mit Hilfe eines Weichenantriebsmotors, der im Bereich der Zungenspitze angeordnet ist, umgestellt.

Eine weitere Ausgestaltung der Erfindung sieht vor, daß die Schieberstangen Verzahnungen aufweisen. Über diese Verzahnung sind die Zungen verstellbar mit den Schieberstangen verbunden. Dadurch ist es möglich, Fertigungstoleranzen auszugleichen, insbesondere aber je nach Position der Federwippe in der Zungenvorrichtung bestimmte Rillenweiten und bestimmte Zungenkopfdicken den jeweiligen Verhältnissen, unter anderem auch der Vorspannkraft der Federn, anzupassen.

Vorteilhaft wird die erfindungsgemäße Federwippe in einer Kastenschwelle eingebaut. Hierdurch läßt sich ihre Funktionsfähigkeit sehr viel besser aufrechterhalten, weil die Federwippe gegen Umwelteinflüsse geschützt wird und außerdem kann das Stopfen dieser Kastenschwelle automatisch von einer Weichenstopfmaschine vorgenommen werden. Dadurch werden der Unterhaltungsaufwand und die Störanfälligkeit der Weiche wesentlich reduziert.

Zur Überwachung der beiden Zungen lassen sich zwei einfache mechanische Zungenprüfer einsetzen, da die ansonsten erforderliche signaltechnische Überwachung des Antriebsgestänges eines notwendigen Gabelmittelverschlusses entfällt.

Weitere Merkmale und Vorteile der Erfindung ergeben sich aus den Ansprüchen und der nachfolgenden Beschreibung, in der ein Ausführungsbeispiel des Gegenstandes der Erfindung näher erläutert ist. Es zeigen:
- Fig. 1: eine in einer Kastenschwelle angeordnete Weichenstellvorrichtung mit darin angeordneter Bewegungsvorrichtung, im Längsschnitt dargestellt;
- Fig. 2: die Kastenschwelle gemäß Fig. 1, in der Draufsicht dargestellt;
- Fig. 3: zwei nebeneinanderliegende Federn, die mit Federtöpfen in der Kastenschwelle angeordnet sind, entlang der Linie I-I von Fig. 1 geschnitten;
- Fig. 4: als Einzelheit der Fig. 3 den Federtopf mit integrierter Feder, im Schnitt dargestellt; und
- Fig. 5a bis 5d: die Bewegungsvorrichtung gemäß Fig. 1 in verschiedenen Betriebszuständen, im Längsschnitt dargestellt.

In Fig. 1 ist eine in einer Kastenschwelle 2 angeordnete Weichenstellvorrichtung 1 dargestellt. Die zwei Backenschienen 3, 4 sind mit der Kastenschwelle 2 verspannt. In der Mitte der Kastenschwelle 2 ist eine Bewegungsvorrichtung in Form einer Federwippe 5 angeordnet. Die Federwippe 5 besteht aus einem im Profil V-förmigen Grund-Tragelement 6, das mittig zwei nebeneinanderliegende, über Druckstangen 7 beweglich angeordnete Federpakete 8, 9 in Tandemanordnung (vgl. hierzu Fig. 2) aufweist, während äußere Federpakete 12, 13 an den Enden 10, 11 des V-förmigen Tragelementes 6 mit ihren Druckstangen 7 angeordnet sind. Die Federtöpfe 14 der Federn 8, 9 und 12, 13 sind um ihre horizontale Achse 15 drehbar in einem Tragrahmen 16 gelagert, der mit dem Boden 17 der Kastenschwelle 2 verschaubt ist (vgl. hierzu die Fig. 3 und 4). Die Druckkraft der Federpakete 8, 9 und 12, 13 ist über eine Einstellmutter 18 stufenlos zwischen 50 N und 400 N einstellbar. An den äußeren Enden 10, 11 der Federwippe 5 sind mittels einer Schrauben-Muttemkombination 19 weiterhin Schieberstangen 20, 21 befestigt. Die von der Federwippe 5 entfernten, anderen Enden 22, 23 der Schieberstangen 20, 21 sind über Druckstücke 24, 25 mit Zungenkloben 26, 27 mit einer jeweils an der Backenschiene 3 anliegenden Zunge 28 und einer jeweils von der Backenschiene 4 abgezogenen Zunge 29 verbunden.

Die Schieberstangen 20, 21 weisen im Bereich der Druckstücke 24, 25 jeweils eine Verzahnung 30, 31 auf, über die die Zungenkloben 26, 27 auf den Schieberstangen 20, 21 rasterförmig verstellbar sind. Dies erfolgt durch Lösen und Abheben der Druckstücke, um sie an anderer Stelle wieder auf die Schieberstange aufzusetzen und zu befestigen. Dadurch ist es möglich, je nach Position der Federwippe 5 in der Weichenvorrichtung 1 bestimmte Rillenweiten einzuhalten, aber auch bestimmte Zungenkopfdicken an die jeweiligen Verhältnisse, wie die Vorspannkraft der Federpakete 8, 9 und 12, 13, anzupassen.

Am linken Kopfende 32 der Kastenschwelle 2 ist ein Normzungenprüfer 33 angeordnet, der aber je nach räumlicher Gegebenheit auch rechts vor Kopf der Kastenschwelle 2 - wie in den Fig. 1, 2 alternativ strichpunktiert dargestellt - angeordnet werden kann. Der Zungenprüfer 33 ist über zwei Schwellentrageisen 34, 35 mit Obergurten 36, 37 der Kastenschwelle 2 starr verbunden, und zwei Zungenprüfstangen 38, 39 stellen eine mechanische Verbindung vom Zungenprüfer 33 zu den beiden Zungen 28, 29 her (vgl. hierzu auch Fig. 2). Damit wird die signaltechnische Überwachung der beiden Zungen 28, 29 sicher gewährleistet.

Anhand der Fig. 5a bis 5d wird nachfolgend eine Verstellung der Zungen 28, 29 mittels der Federwippe 5 näher erläutert.

In Fig. 5a ist die linke anliegende Zunge 28 an die Backenschiene 3 angedrückt und die rechte abliegende Zunge 29 so weit von der Backenschiene 4 abgezogen, daß die geforderte Mindestrillenweite von 58 mm erreicht wird. Dadurch ist es möglich, daß der Radrücken eines Rades eines Schienenfahrzeuges ohne die Anschlagseite der Zunge zu berühren, was insbesondere bei hohen Geschwindigkeiten sehr wichtig ist, diesen Rillenbereich 40 passieren kann.

Durch eine Bewegung der mit der Federwippe 5 gekoppelten Zungen 28, 29, mit Hilfe eines Weichenantriebsmotors, der im Bereich der hier nicht dargestellten Zungenspitze angeordnet ist, wird die Umstellung eingeleitet. Wie die Fig. 5b zeigt, bewegt sich bei einer Umstellung der Zungen 28, 29 zunächst die abliegende Zunge 29 in Richtung der Backenschiene 4, und zeitversetzt kommt damit die an der anderen Backenschiene 3 anliegende Zunge 28 gegen die Federkraft frei. Dieses Freikommen setzt etwa dann ein, wenn die abliegende Zunge 29 mit der Federwippe 5 einen Weg gemäß Doppelpfeil 41 zur Backenschiene 4 hin zurückgelegt hat Ab diesem Zeitpunkt wird die Zunge 28 von der Backenschiene 3 abgezogen, und in der Folge findet die Zunge 29 ihre Anlage an der Backenschiene 4, wie in Figur 5c dargestellt.

In Figur 5d wird gezeigt, wie die Federpakete 8, 9 und 12, 13 vollständig umgeschlagen sind und somit einerseits die Zunge 29 mit einer mit einem Klammerverschluß vergleichbaren Kraft gegen die Backenschiene 4 pressen und andererseits die Zunge 28 um mindestens 58 mm von der linken Backenschiene 3 wegziehen und dort sicher in der Position halten.

## Patentansprüche

1. Vorrichtung in einer Weiche, die auf einer Bewegungsvorrichtung angeordnete Federn (8, 9; 12, 13) zum Andrücken einer Zunge (28) an eine Backenschiene (3) und gleichzeitigem Abziehen der anderen Zunge (29) von einer gegenüberliegenden Backenschiene (4) umfaßt,
**dadurch gekennzeichnet,**
daß die Bewegungsvorrichtung als ausschließlich zwischen den Backenschienen/Zungen (3, 4 bzw. 28, 29) der Weiche angeordnete, mindestens vier einstellbare Federpakete (8, 8; 12, 13) aufweisende Federwippe (5) ausgebildet ist, und die Federpakete (8, 9; 12, 13) um eine horizontale Achse (15) drehbar, in entgegengesetzte Betriebsstellungen umschlagend gelagert sind.

2. Vorrichtung nach Anspruch 1,
**dadurch gekennzeichnet,**
daß die Federwippe (5) in ihrer Mitte ein Tandemfederpaket (8, 9) sowie außerdem an ihrem linken und rechten Ende (10, 11) jeweils ein Federpaket (12, 13) aufweist.

3. Vorrichtung nach Anspruch 2,
**dadurch gekennzeichnet,**
daß die äußeren Enden (10, 11) der Federwippe (5) über Schieberstangen (20, 21) mit den Zungen (28, 29) verbunden sind.

4. Vorrichtung nach Anspruch 3,
**dadurch gekennzeichnet,**
daß die Schieberstangen (20, 21) Verzahnungen (30, 31) aufweisen.

5. Vorrichtung nach Anspruch 1,
**dadurch gekennzeichnet,**
daß die Federpakete (8, 9, 12,13) in einem Tragrahmen (16) gelagert sind.

6. Vorrichtung nach Anspruch 1,
**dadurch gekennzeichnet,**
daß die Bewegungsvorrichtung bzw. Federwippe (5) in einer Kastenschwelle (2) angeordnet ist.

## Claims

1. A device in a set of switch points comprising springs (8, 9; 12, 13) arranged on a movement device for pressing one blade of the switch (28) against a stock rail (3) and simultaneously drawing the other blade (29) away from a stock rail located opposite, characterised in that the movement device is designed as a spring-loaded rocker plate (5) featuring at least four adjustable spring packets (8, 8; 12, 13), arranged exclusively between the stock rails/blades (3, 4 and 28, 29 respectively) of the switch points, and the spring packets (8, 9; 12, 13) are mounted so as to be rotatable about a horizontal axis (15), turning into opposed operating positions.

2. A device according to claim 1, characterised in that the spring-loaded rocker plate (5) features in its centre a tandem spring packet (8, 9) as well as, in addition, a spring packet (12, 13) at its left and right end (10, 11) in each case.

3. A device according to claim 2, characterised in that the outer ends (10, 11) of the rocker plate (5) are connected by means of thrust rods (20, 21) to the blades (28, 29).

4. A device according to claim 3, characterised in that the thrust rods (20, 21) feature teeth arrangements (30, 31).

5. A device according to claim 1, characterised in that the spring packets (8, 9, 12, 13) are mounted in a carrier frame (16).

6. A device according to claim 1, characterised in that the movement device and spring-loaded rocker blade (5) respectively are mounted in a box sleeper (2).

## Revendications

1. Dispositif dans une aiguille qui comprend des ressorts (8, 9 ; 12, 13) disposés sur un mécanisme de mouvement et destinés à presser une lame (28) sur une contre-aiguille (3) tout en sortant simultanément l'autre lame (29) d'une contre-aiguille (4) antihomologue,
caractérisé en ce
que le mécanisme de mouvement se présente sous la forme d'une bascule à ressorts (5) disposée exclusivement entre les contre-aiguilles / lames (3, 4 ou 28, 29) de l'aiguille et pourvue d'au moins quatre blocs-ressorts (8, 8 ; 12, 13) réglables, et en ce que les blocs-ressorts (8, 9 ; 12, 13) pouvant tourner autour d'un axe horizontal sont logés sur palier de manière culbutante dans des positions de service opposées.

2. Dispositif selon la revendication 1
caractérisé en ce
que la bascule à ressorts (5) présente un bloc-ressort tandem (8, 9) en son milieu ainsi qu'un bloc-ressort (12, 13) respectif sur chacune de ses extrémités gauche et droite (10, 11).

3. Dispositif selon la revendication 2
caractérisé en ce
que les extrémités extérieures (10, 11) de la bascule à ressort (5) sont reliées aux lames (28, 29) par l'intermédiaire de tiges de tiroir (20, 21).

4. Dispositif selon la revendication 3
caractérisé en ce
que les tiges de tiroir (20, 21) présentent des endentements (30, 31).

5. Dispositif selon la revendication 1
caractérisé en ce
que les blocs-ressorts (8, 9, 12, 13) sont logés sur palier dans un cadre porteur (16).

6. Dispositif selon la revendication 1
caractérisé en ce
que le mécanisme de mouvement ou la bascule à ressorts (5) sont agencés dans une traverse en caisson (2).
